# FASCICULE DE BREVET EUROPEEN

(11) **EP 1 516 811 B1**
(45) Date de publication et mention de la délivrance du brevet: **02.07.2008**
(21) Numéro de dépôt: 04292272.4
(22) Date de dépôt: 22.09.2004
(51) Int. Cl.: B63C 11/00

(54) **Dispositif de fixation rapide pour fixer une bouteille de gaz comprimé sur un dosseret et application**
Schnellverschluss zum Befestigen einer Gasflasche an eine Leiste
Rapid mounting means for attaching a gas bottle to a piller

(30) Priorité: 22.09.2003 FR 0311070
(43) Date de publication de la demande: 23.03.2005
(73) Titulaire: Sperian Respiratory Protection France, 93420 Villepinte (FR)
(72) Inventeur: Thuon, Sébastien, 02600 Mortefontaine (FR)
(74) Mandataire: Texier, Christian

(56) Documents cités:
- EP-A- 0 428 131
- WO-A-20/04056651
- AU-A- 3 618 789
- FR-A- 2 683 004

## Description

L'invention concerne un dispositif de fixation rapide pour fixer une bouteille sur un dosseret et son application.

Elle concerne également le dosseret et la bouteille équipés pour cette fixation.

Le porteur est toute personne qui peut avoir à porter une telle bouteille, par exemple un pompier, un nageur, un alpiniste, etc.

Elle s'applique aux dosserets dorsaux et aux dosserets fixés à la cuisse, souvent appelés châssis.

Les dispositifs de fixation doivent permettre d'ôter rapidement une bouteille vide et de mettre rapidement en service une bouteille neuve pour minimiser le laps de temps nécessaire au changement de la bouteille.

Par FR-A-2 683 004 il est connu de fixer une bouteille en position normale par un système de mortaise et tenon.

Pour fixer une bouteille de gaz comprimé, à un dosseret, il est connu de fixer le détendeur au dosseret, de placer la bouteille en position renversée et de la fixer dans cette position au dosseret, en partie basse par vissage du robinet de la bouteille au détendeur et, en partie haute, par des sangles entourant la bouteille et le dosseret.

Ce dispositif est peu coûteux et présente notamment l'avantage que la bouteille est prête à l'emploi dès sa mise en place puisque le raccordement de la bouteille au détendeur a été réalisé au cours de la fixation de la bouteille.

Toutefois le sanglage de la bouteille en partie haute à un endroit précis cohérent avec la position imposée par le raccordement en partie basse, exige une certaine dextérité et peut entraîner une perte de temps préjudiciable.

On connaît (publication AU-621 372 B) un autre système de fixation où la bouteille est fixée au dosseret par un double sanglage et des pièces rapportées.

Cet autre système comprend des pièces qui sont rapportées et fixées sur la bouteille par des sangles, en partie haute et en partie basse de la bouteille, ces pièces comportant un barreau horizontal en partie haute et un doigt vertical en partie basse, ce barreau et ce doigt étant destinés à s'insérer par coulissement dans des canaux respectifs de deux pièces rapportées en partie haute et en partie basse sur le dosseret.

Ce dispositif est trop coûteux pour pré-équiper systématiquement les bouteilles en sorte que chaque bouteille doit recevoir son équipement au moment de l'emploi par le double sanglage et, pour assurer une cohérence entre les deux niveaux de sanglage par rapport aux niveaux imposés par les deux pièces fixées au dosseret, les deux pièces sanglées sur la bouteille sont solidarisées par une liaison rigide, ce qui renforce encore le coût du dispositif.

En outre, le double sanglage est une manipulation longue et après la fixation réalisée, il est encore nécessaire de raccorder la bouteille à un détendeur avant de pouvoir l'utiliser.

La présente invention vise à fournir un dispositif de fixation ne nécessitant qu'un équipement minimal de la bouteille et donc apte à pré-équiper en permanence les bouteilles, compatible avec une fixation basse de la bouteille au dosseret par l'intermédiaire du robinet de la bouteille et assurant une fixation rapide et un enlèvement rapide de la bouteille.

L'invention est caractérisée par les caractéristiques de la revendication 1.

Ainsi selon l'invention, le seul équipement rapporté sur la bouteille est une pièce rigide fixée en partie haute contre le côté de la bouteille renversée et qui forme au moins une mortaise apte à coulisser vers le bas sur un tenon vertical dirigé vers le haut d'une pièce rigide fixée en partie haute du dosseret, jusqu'à ce que la pièce fixée à la bouteille repose sur la pièce fixée au dosseret.

La pièce fixée à la bouteille est peu coûteuse à mouler en résine de synthèse et peut équiper chaque bouteille de façon permanente.

La pièce qui comporte le ou les tenons est plus coûteuse car ces tenons doivent de préférence être métalliques pour des raisons de résistance. Il ne serait donc pas approprié de fixer en permanence une telle pièce à chaque bouteille, aussi est-elle incorporée au dosseret.

L'invention n'est pas limitée à une forme particulière de tenon et de mortaise. Le tenon est par exemple une tige et la mortaise correspondante un passage pour recevoir cette tige. De préférence, ces moyens sont doublés.

Le dispositif de l'invention présente encore d'autres particularités qui seront apparentes sur les exemples de réalisation représentés sur le dessin joint dont:
- la fig. 1 est une perspective montrant la pièce à fixer à la bouteille et la pièce à fixer au dosseret, prêtes à être enfilées l'une dans l'autre ;
- la fig. 2 représente en perspective la pièce fixée à la bouteille ;
- la fig. 3 représente en perspective la pièce fixée au dosseret, et
- la fig. 4 représente un porteur équipé d'une bouteille,
- la fig. 5 est un schéma d'une bouteille fixée au dosseret en partie haute et en partie basse ;
- la fig. 6 est une vue de détails de la fixation basse, et
- la fig. 7 est une perspective d'un dosseret.

Le dispositif représenté sur les figures est constitué d'une pièce (PB) fixée à une bouteille de gaz comprimé (B) et une pièce (PD) fixée au dosseret dorsal (D) d'un porteur.

La pièce (PD) fixée au dosseret est conçue pour supporter la pièce (PB) fixée à la bouteille.

La pièce fixée à la bouteille est arquée pour s'appuyer contre le côté de la bouteille et présente deux passages verticaux (6, 7) pour recevoir deux tiges correspondantes (8, 9) de l'autre pièce.

La pièce fixée au dosseret est constitué d'une embase (10) qui est apte à supporter la pièce fixée à la bouteille, et qui est munie de deux tiges verticales (8, 9) dirigés vers le haut sur lesquelles peuvent être enfilés les passages de la pièce fixée à la bouteille.

L'embase (10) est arquée pour épouser localement le contour de la bouteille sous la pièce (PB) fixée à la bouteille.

La pièce (PB) fixée sur un côté de la bouteille comporte des rainures (1, 2) pour le passage de sangles (3, 4) destinées à fixer la pièce à la bouteille. De préférence, ces sangles sont métalliques et cette fixation est permanente.

La figure 4 montre un porteur équipé d'un dosseret (D) sur lequel est monté une bouteille (B) de gaz comprimé respirable, au moyen d'un dispositif conforme à l'invention.

Les figures 3 et 4 montrent le dosseret équipé pour la fixation de la bouteille. On voit sur la figure que cet équipement comporte en partie haute du dosseret la pièce (PD) avec son embase (10) incorporée au dosseret et les tenons verticaux (8,9) dirigés vers le haut et portés par cette embase, et on voit également en partie basse du dosseret une chape (20) qui est destinée, de façon en soi connue, à la fixation du détendeur de gaz à raccorder au robinet de la bouteille de gaz comprimé.

Ce dosseret présente en outre d'autres caractéristiques connues en soi, comme un volet supérieur (30) articulé sur l'extrémité haute du dosseret et conçu pour le passage de bretelles, un sabot inférieur (31) pour protéger le robinet de la bouteille, et des passants (32,33) pour une ceinture.

Le robinet et le détendeur n'ont pas été représentés sur les figures 3 et 4 pour la clarté du dessin.

Le détendeur (P) est articulé par un axe (21) à la fourche (20) et le robinet (R) de la bouteille est vissé au détendeur par un écrou (23) de façon en soi connue.

De préférence, l'embase (10) de la pièce (PD) fixée au dosseret est venue de fabrication avec le dosseret par exemple par moulage. Les tenons (8,9) de cette pièce sont des inserts métalliques qui étaient placés dans le moule où qui ont été rapportés sur la pièce après moulage.

La figure 7 montre une réalisation du dosseret où la pièce (PD) constitue un tronçon du dosseret.

On comprend que l'invention ne nécessite qu'un équipement minimal du dosseret. De même, l'équipement de la bouteille se réduit à la pièce (PB) fixée sur le côté de la bouteille.

Pour ôter une bouteille vide, la seule manipulation requise est de dévisser le robinet du détendeur et de soulever la bouteille, et, pour mettre en place une bouteille neuve la seule manipulation requise est d'enfiler la pièce solidaire de la bouteille sur 1 a pièce correspondante du dosseret et de visser le robinet de la bouteille sur le détendeur.

L'invention n'est pas limitée aux modes de réalisation qui ont été décrits.

## Revendications

1. Ensemble d'une bouteille de gaz comprimé et d'un dispositif de fixation rapide en position renversée de ladite bouteille sur un dosseret (D), qui comprend deux pièces rigides (PB) et (PD) fixées respectivement en partie basse sur le côté de la bouteille et en partie haute du dosseret, **caractérisé en ce que** la pièce (PB) fixée à la bouteille (B) de façon permanente, présente au moins une mortaise verticale (6,7) et que la pièce (PD) fixée au dosseret (D) présente un tenon vertical (8,9) correspondant dirigé vers le haut sur lequel est enfilée de haut en bas la mortaise jusqu'à ce que la pièce (PB) fixée à la bouteille repose sur la pièce (PD) fixée au dosseret, position dans laquelle la bouteille de gaz comprimé est complètement fixée à la partie basse du dosseret (D) par vissage du robinet (R) de ladite bouteille à un détendeur (P) articulé au dosseret (D).

2. Ensemble selon la revendication 1, dans lequel la bouteille de gaz comprimé ne comporte pas d'autre pièce rapportée pour sa fixation au dosseret.

3. Ensemble selon la revendication 1 ou 2 dans lequel la pièce (PB) fixée à la bouteille est venue de moulage en résine de synthèse.

4. Ensemble selon la revendication 3 dans lequel la pièce (PB) est fixée à la bouteille par une ou des sangles (3,4) passant dans des rainures (1,2) de la pièce venues de moulage.

5. Ensemble selon l'une des revendications 1 à 4 dans lequel la pièce (PB) fixée à la bouteille (B) comporte deux passages verticaux (6,7) pour recevoir deux tiges verticales constituant les tenons de la pièce (PD) fixée au dosseret.

6. Ensemble selon l'une des revendications 1 à 4 dans lequel la pièce (PD) fixée au dosseret (D) comporte une embase (10) arquée pour épouser localement le contour de la bouteille, cette embase portant les tenons (8,9) de la pièce.

7. Ensemble selon l'une des revendications 1 à 6 dans lequel ladite pièce fixée au dosseret est venue de fabrication en résine de synthèse avec le dosseret (D) et présente un ou des tenons métalliques (8,9).

## Claims

1. An assembly of a compressed gas bottle and a device for quickly attaching said bottle in the upside-down position to a back plate (D) which comprises two rigid parts (PB) and (PD) respectively attached in a lower portion onto the side of the bottle and in a high portion to the back plate, **characterized in that** the part (PB) permanently attached to the bottle (B), has at least one vertical mortise (6, 7) and the part (PD) attached to the back plate (D) has a corresponding vertical tenon (8, 9) directed upwards onto which the mortise is slipped top down until the part (PB) attached to the bottle lies on the part (PD) attached to the back plate, a position in which the compressed gas bottle is completely attached to the low portion of the back plate (D) by screwing the valve (R) of said bottle into a jointed pressure-reducing valve (P) to the back plate (D).

2. The assembly according to claim 1, wherein the compressed gas bottle does not include any other added-on part for its attachment to the back plate.

3. The assembly according to claim 1 or 2, wherein the part (PB) attached to the bottle is molded in the same synthetic resin.

4. The assembly according to claim 3, wherein the part (PB) is attached to the bottle by strap(s) (3, 4) passing in grooves (1, 2) of the part molded in the same material.

5. The assembly according to any of claims 1 to 4, wherein the part (PB) attached to the bottle (B) includes two vertical passages (6, 7) in order to receive two vertical rods forming the tenons of the part (PD) attached to the back plate.

6. The assembly according to any of claims 1 to 4, wherein the part (PD) attached to the back plate (D) includes an arched base (10) for locally conforming with the contour of the bottle, this base bearing the tenons (8, 9) of the part.

7. The assembly according to any of claims 1 to 6, wherein said part attached to the back plate is made in the same synthetic resin with the back plate (D) and has metal tenon(s) (8, 9).

## Patentansprüche

1. Konstruktion aus einer Druckgasflasche und einer Vorrichtung zur Schnellbefestigung der Flasche in umgekehrter Stellung an einem Rückenteil (D), die zwei starre Teile (PB) und (PD) umfasst, die jeweils im unteren Abschnitt an der Seite der Flasche und im oberen Abschnitt des Rückenteils befestigt sind, **dadurch gekennzeichnet, dass** das Teil (PB), das an der Flasche (B) ständig befestigt ist, mindestens einen senkrechten Führungsschlitz (6, 7) aufweist und **dadurch**, dass das Teil (PD), das an dem Rückenteil (D) befestigt ist, einen entsprechenden senkrechten Zapfen (8, 9) aufweist, der nach oben gerichtet ist und auf dem von oben nach unten der Führungsschlitz aufgesteckt wird, bis das an der Flasche befestigte Teil (PB) auf dem am Rückenteil befestigten Teil (PD) ruht, eine Stellung, in der die Druckgasflasche vollständig am unteren Abschnitt des Rückenteils (D) durch Schrauben des Hahns (R) der Flasche an einen Druckminderer (P) befestigt ist, der an dem Rückenteil (D) angelenkt ist.

2. Konstruktion nach Anspruch 1, wobei die Druckgasflasche kein anderes Teil aufweist, das für ihre Befestigung an dem Rückenteil angestückt ist.

3. Konstruktion nach Anspruch 1 oder 2, wobei das an der Flasche befestigte Teil (PB) aus Syntheseharz geformt ist.

4. Konstruktion nach Anspruch 3, wobei das Teil (PB) an der Flasche durch einen Gurt oder Gurte (3, 4) befestigt ist, die in Schlitzen (1, 2) des Teils verlaufen, die eingeformt sind

5. Konstruktion nach einem der Ansprüche 1 bis 4, wobei das an der Flasche (B) befestigte Teil (PB) zwei senkrechte Durchgänge (6, 7) umfasst, um zwei senkrechte Stangen aufzunehmen, die die Zapfen des Teils (PD) bilden, das an dem Rückenteil befestigt ist.

6. Konstruktion nach einem der Ansprüche 1 bis 4, wobei das an dem Rückenteil (D) befestigte Teil (PD) einen gebogenen Sockel (10) umfasst, um sich lokal an den Umfang der Flasche anzuschmiegen, wobei dieser Sockel die Zapfen (8, 9) des Teils trägt.

7. Konstruktion nach einem der Ansprüche 1 bis 6, wobei das an dem Rückenteil befestigte Teil aus Syntheseharz mit dem Rückenteil (D) hergestellt ist und einen Metallzapfen oder Metallzapfen (8, 9) aufweist.
